# EUROPÄISCHE PATENTANMELDUNG

(11) **EP 0 901 771 A1**
(43) Veröffentlichungstag der Anmeldung: **17.03.1999**
(21) Anmeldenummer: 97115153.5
(22) Anmeldetag: 02.09.1997
(51) Int. Cl.: A47L 23/26

(54) **Schmutzfangmatte**

(71) Anmelder: Davero AG, CH-6340 Baar-Zug (CH)
(72) Erfinder: Meisser, John, 6315 Oberägeri (CH)
(74) Vertreter: Kemény AG Patentanwaltbüro

(57) **Zusammenfassung**

Eine erfindungsgemässe Schmutzfangmatte (5), aufgebaut aus parallel angeordneten Profilstäben (2) und dazwischen angeordneten Lamellen (6), mit wenigstens teilweise mit von der unteren und/oder oberen Lamellenkante hervorstehende Borsten (7) aufweisenden Lamellen (6). Durch diese Borsten (7) wird die Reinigungswirkung derartiger Schmutzfangmatten (5) vorteilhafterweise erhöht, unter Beibehaltung der Aufrollbarkeit.

## Beschreibung

Die vorliegerde Erfindung betrifft eine Schmutzfangmatte gemäss Oberbegriff von Anspruch 1.

Derartige Schmutzfangmatten, welche auch als Wellenmatten bezeichnet werden, werden als Reinigungsmittel für Schuhwerk im Eingangsbereich von Gebäuden eingesetzt. Die hochkant stehenden, flexiblen Lamellen wischen dabei jeweils mit ihrer nach oben gewandten Kante Schmutz und Nässe von der. Schuhsohlen ab. Ein grosser Vorteil dieser Konstruktion liegt insbesondere darin, dass sie einfach aufzurollen sind, was insbesondere das Entfernen des in den Zwischenräumen der Schmutzfargmatte gefangenen Schmutzes erleichtern.

Die Aufgabe der vorliegenden Erfindung lag nun darin, derartige Wellen-Schmutzfangmatten dahingehend zu verbessern, dass unter Beibehaltung der Aufrollbarkeit die Reinigungswirkung erhöht wird.

Diese Aufgabe wird erfindungsgemäss durch eine Schmutzfangmatte mit den Merkmalen von Anspruch 1 gelöst. Weitere, bevorzugte Ausführungsvarianten ergeben sich aus den Unteransprüchen 2 bis 9.

Durch die erfindungsgemässe Ausgestaltung der flexiblen Lamellen wird die Reinigungswirkung wesentlich erhöht, indem die Borsten auch in kleine Vertiefungen der Schuhsohle eindringen können und daraus Schmutz und Feuchtigkeit entfernt werden kann. Vorteilhafterweise bleiben aber die guten Eigenschaften derartiger wellenförmiger Lamellen erhalten, so beispielsweise die hohe Formsteifigkeit bei genügender Flexibilität, welche sowohl einen hohen Anpressdruck resp. Gegendruck beim Reinigen der Schuhsohlen aufweisen, sich aber dennoch einfach und schnell zusammendrücken lassen, um die Aufrollbarkeit der Schmutzfangmatte zu gewährleisten. Ebenfalls bleibt die gute Kraftübertragung auf den Untergrund erhalten, weshalb sich diese Matte für den Einsatz als Kontaktmatte bei Türöffnungsautomaten besonders eignet.

Vorzugsweise bestehen die wellenförmigen Lamellen aus Kunststoff und die Borsten aus Polyamid, welches eine hohe Alterungsbeständikeit aufweist. Die Profilstäbe sind insbesondere aus Gewichts- und Festigkeitsgründen vorzugsweise aus einer Aluminiumlegierung gefertigt.

Alternativ zu Borsten könnte auch ein Scheuerflor eingesetzt werden.

Ein Ausführungsbeispiel der Erfindung wird nachstehend anhand von Zeichnungen noch näher erläutert. Es zeigen
Fig. 1 die Ansicht einer herkömmlichen Schmutzfangmatte mit wellenförmigen Gummilamellen;
Fig. 2 die Ansicht einer erfindungsgemässen Schmutzfangmatte;
Fig. 3 den Teil-Längsschnitt durch eine erfindungsgemäss ausgestaltete flexible Lamelle; und
Fig. 4 die Ansicht einer weiteren Ausführungsform einer erfindungsgemässen Schmutzfangmatte.

In Figur 1 ist die Ansicht einer herkömmlichen Schmutzfangmatte 1 mit zwischen parallel beabstandeten Profilstäben 2 wellenförmig angeordneten Gummilamellen 3 gezeigt. Dabei ist jeweils eine Gummilamellen 3 jeweils an einer Seite eines Profilstabes 2 befestigt. Die Befestigung erfolgt herkömmlicherweise beispielsweise durch eine Hohlniete, welche vorteilhafterweise ein Durchgangsöffnung aufweist, durch welche eine Verbindungslitze (nicht dargestellt) quer zur Längsachse der Profilstäbe 2 hindurchgezogen werden kann, welche die einzelnen Profilstäbe 2 und Gummilamellen 3 miteinander verbindet. Diese Verbindungslitzen werden am Rand durch die beiden Randabschlussprofile 4 hindurchgezogen und daran befestigt. Eine derartige Schmutzfangmatte 1 lässt sich sehr gut parallel zu den Profilstäben 2 aufrollen und damit, wie eingangs erwähnt, der in den Zwischenräumen zwischen den Profilstäben 2 und Gummilamellen 3 gesammelte Schmutz entfernen.

In Figur 2 ist nun die Ansicht einer erfindungsgemässen Schmutzfangmatte 5 dargestellt. Sie ist ebenfalls aus Profilstäben 2 und flexiblen, wellenförmig angeordneten Lamellen 6 in herkömmlicher Weise aufgebaut. Die Lamellen 6 weisen nun aber an ihrer gegen die Oberseite der Schmutzfangmatte 1 weisenden Kante ebenfalls nach oben weisende Borsten 7 auf. Damit werden wellenförmig angeordnete Borstenreihen geschaffen, welche vorteilhafterweise eine gegenüber der Kante der oberen Kanten der Gumnilamellen 3 von Figur 1 erhöhte Reinigungswirkung aufweisen. Die damit ausgerüstete Schmutzfangmatte 5 lässt sich ebenso leicht und einfach aufrollen wie die bekannten Schmutzfangmatten 1. Auch bleibt die Eigenschaft der flächigen Uebertragung der Trittkraft auf die Unterseite der Schmutzfangmatte 5 erhalten, was für die Eignung als Kontaktmatte für Türautomaten wichtig ist.

In Figur 3 ist nun noch eine Seitenansicht mit Teilschnitt durch eine erfindungsgemäss ausgestattete Lamelle 6 detaillierter dargestellt. Die Borsten 7 sind hier im oberen Bereich der Lamelle 6 direkt in den Lamellenkorper 6 eingeschlossen. Selbstverständlich ist es auch denkbar, dass die Borsten 7 in eine in diesem oberen Bereich angeordnete Längsnut der Lamelle 6 eingesetzt und beispielsweise durch Verklebung, Verschweissung oder Vergiessen verbunden werden. Vorzugsweise besteht ein solcher Lamellenkörper 6 aus Kunststoff. Weiter ist in dieser Figur 3 eine quer durch die Lamelle 6 ausgebildete Öffnung 8 dargestellt, durch welche beispielsweise der Verbindungsniet mit dem Profilstab 2 und die Verbindungslitze hindurchgeführt werden kann.

Selbstverständlich kann die Lamelle 6 auch beidseitig mit Borsten 7 versehen sein, damit die Schmutzfangmatte 5 beidseitig wirkend eingesetzt werden kann. Vorzugsweise werden Borsten 7 aus Polyamid, vorzugsweise Polyamid 6 oder 6.6 eingesetzt und die Lamelle 6 aus Kunststoff ausgeführt. Vorteilhafterweise lassen sich derartige mit Borsten 7 versehene Lamellen 6 einfach in grossen Längen herstellen und damit auch einfach auf verschiedene Grössen von Schmutzfangmatten 5 anpassen.

In Figur 4 ist nun noch die Ansicht einer weiteren, erfindungsgemäss aufgebauten Schmutzfangmatte 5 dargestellt. Hierbei sind alternierend Lamellen 6 mit Borsten 7 und Gummilamellen 3 eingesetzt. Es ist klar, dass auch weitere Kombinationsformen möglich sind, insbesondere der Wahl der Anzahl von Lamellen 6 mit Borsten resp. auch der Ausrichtung der Borsten 6 nur gegen oben, gegen oben und unten resp. alternierend. Dabei können auch die ohne Borsten ausgestatteten Lamellen 3 beispielsweise aus demselben Kunststoff gefertigt sein wie die Lamellen 6.

## Patentansprüche

1. Schmutzfangmatte mit parallel zueinander beabstandet, zu einer Fläche angeordneteten Profilstäben (2) mit jeweils an mindestens einer Seite daran befestigen, flexiblen, wellenförmigen Lamellen (3), wobei die Profilstäbe (2) untereinander mittels quer durch die Profilstäbe (2) verlaufenden Litzen aufrollbar verbunden sind, dadurch gekennzeichnet, dass wenigsten ein Teil der Lamellen (6) auf wenigsten einer Kante im wesentlichen senkrecht zur Fläche ausgerichtete Borsten (7) aufweisen.

2. Schnmutzfangmatte nach Anspruch 1, dadurch gekennzeichnet, dass beide Kanten der Borsten aufweisenden Lamellen (6) senkrecht nach Aussen vorstehende Borsten (7) aufweisen.

3. Schmutzfangmatte nach Anspruch 1 oder 2, dadurch gekennzeichnet, dass die Borsten (7) direkt im Grundkörper der Lamelle (6) eingebettet resp. damit verschweisst sind.

4. Schmutzfangmatte nach einem der Ansprüche 1 bis 3, dadurch gekennzeichnet, dass die Borsten (7) aus Polyamid, vorzugsweise Polyamid 6 oder Polyamid 6.6 bestehen.

5. Schmutzfangmatte nach einem der Ansprüche 1 bis 4, dadurch gekennzeichnet, dass die Lamellen (6)aus Kunststoff bestehen.

6. Schmutzfangmatte nach einem der Ansprüche 1 bis 5, dadurch gekennzeichnet, dass die Profilstäbe (2) aus flachen Aluminiumleisten bestehen.

7. Schmutzfangmatte nach einem der Ansprüche 1 bis 6, dadurch gekennzeichnet, dass die Litzen verschiebbar durch Öffnungen (8) in den Profilstäben (2) resp. Lamellen (6) hindurchgeführt sind und an den Enden Rückhaltemittel aufweisen, welche eine grössere Abmessung als die Öffnungen (8) aufweisen.

8. Schmutzfangmatte nach einem der Ansprüche 1 bis 7, dadurch gekennzeichnet, dass alternierend nebeneinander jeweils Lamellen (6) mit und ohne Borsten (7) angeordnet sind.

9. Schmutzfangatte nach einem der Ansprüche 1 bis 8, dadurch gekennzeichnet, dass sie Lamellen (6) mit jeweils auf die eine resp. die andere Seite der Schmutzfangmatte (5) gerichteten Borsten (7) aufweist.
